# EUROPÄISCHE PATENTSCHRIFT

(11) **EP 1 474 223 B1**
(45) Veröffentlichungstag und Bekanntmachung des Hinweises auf die Patenterteilung: **03.12.2008**
(21) Anmeldenummer: 03731670.0
(22) Anmeldetag: 13.01.2003
(51) Int. Cl.: B01F 7/16, B01F 15/00

(54) **DYNAMISCHER MISCHER**
DYNAMIC MIXER
MELANGEUR DYNAMIQUE

(30) Priorität: 25.01.2002 DE 10202800; 17.10.2002 DE 10248333
(43) Veröffentlichungstag der Anmeldung: 10.11.2004
(73) Patentinhaber: Bayer Technology Services GmbH, 51368 Leverkusen (DE)
(72) Erfinder: SCHUCHARDT, Heinrich, 51373 Leverkusen (DE); KOHLGRÜBER, Klemens, 51515 Kürten (DE)
(86) Internationale Anmeldenummer: PCT/EP2003/000216
(87) Internationale Veröffentlichungsnummer: WO 2003/061815

(56) Entgegenhaltungen:
- DE-A- 4 005 219
- FR-A- 2 716 337
- FR-A- 2 757 350
- US-A- 3 861 656

## Beschreibung

Die Erfindung betrifft einen Mischer mindestens umfassend ein Gehäuse mit einer Befüll- und Entleeröffnung, zwei gleichsinnig rotierende Rührer und Antriebsmittel zur Bewegung der Rührer, wobei ein Rührer zentrisch im Gehäuse angeordnet ist, wobei der Rührer mindestens aus einer Antriebswelle, daran angebracht mindestens einem Querbalken und mindestens einem, bevorzugt mindestens zwei an diesem Querbalken jeweils endständig angebrachten Rührarmen besteht.

Zum Mischen von Flüssigkeiten und Feststoffen werden vielfach zur Vermeidung von Ablagerungen an Wänden und Rührwerken Mischer benötigt, bei denen eine kinematische Abreinigung der Oberflächen durch die Mischelemente erfolgt. Beispiele für solche Vorrichtungen sind zweiwellige gleichsinnige Extruder.

FR-A-2 716 337 offenbart zum Mischen von Hefeteig eine Mischvorrichtung mit einer Antriebswelle, einem U-förmigen Rührblatt und einem zu diesem komplementären Rührblatt.

Für Prozesse mit höheren Verweilzeiten wird ferner ein Mischer mit großem freiem Volumen benötigt. Ein Beispiel für einen Apparat, der dieser Anforderung genügt ist in der Europäischen Patentanmeldung EP 0 917 941 A1 beschrieben.

Für eine möglichst vollständige Reinigung von Oberflächen werden zwei Bewegungsfreiheitsgrade benötigt. Dies wird bei den Apparat nach EP 0 917 941 A1 durch zwei Antriebswellen erreicht.

Bei einem als Buss-Ko-Kneter bezeichneten Mischertyp (vgl. Mischen beim Herstellen und Verarbeiten von Kunststoffen, Hrsg. Verein Dt. Ingenieure, VDI-Ges. Kunststofftechnik, Düsseldorf, 1986, S. 200) wird einer Rotationsbewegung eine axial oszillierende Bewegung der Kneterwellen überlagert.

Für Hochdruckprozesse sind Apparate mit achtförmigem Gehäuse (siehe z.B. EP 0 917 941 A1) ungeeignet.

Ferner werden für Batchprozesse Apparate mit guter axialer Durchmischung benötigt.

Gesucht wird also ein Mischer mit zylindrischem Gehäuse, der im Produktbereich eine gute insbesondere axiale Durchmischung aufweist und insbesondere möglichst vollständig selbstreinigend ist.

Gegenstand der Erfindung ist ein Mischer gemäß Anspruch 1.

Die Rührarme sind insbesondere in Längsrichtung der Rührerwelle ausgedehnt.

Bevorzugt ist ein Mischer, bei dem die Rührblätter und die Rührarme wendelförmig ausgebildet sind. Dadurch wird eine gute Axialvermischung erreicht.

In einer bevorzugten Ausführungsform sind die Rührer rotationssymmetrisch wie nachstehend geformt.

Eine nahezu vollständige gegenseitige Reinigung wird erreicht, wenn die Symmetrie der Rührer im Bezug auf die Drehzahl ihrer Wellen der folgenden mathematischen Beziehung (I): $\frac{{ω}_{1}}{{ω}_{2}} = \frac{{n}_{2} ⁢ j}{{n}_{1} ⁢ i}$
gehorcht,
in der n₁ die Rotationssymmetrie des zentrischen Rührers, n₂ die Rotationssymmetrie eines eingreifenden exzentrischen Rührers, ω₁ die Drehzahl der zentrischen Welle, ω₂ der Drehzahl der exzentrischen Welle bedeuten und i, j natürliche Zahlen sind.

Besonders bevorzugt ist ein Mischer, **dadurch gekennzeichnet, dass** in Formel (I) die Zahlen j =1, i = 1 bedeuten.

Für i = 1, j = 1 in Formel (I) erhält man eine gewöhnliche Innenverzahnung. Verschiedene andere Verzahnungsformen sind auch möglich, so z.B. eine Evolventenverzahnung.

Besonders bevorzugt ist auch eine Form des Mischers, in der in Formel (I) die Zahl j = 1 und i > 1 ist wobei i teilerfremd zu n₂ ist.

Ganz besonders bevorzugt ist eine Variante des Mischers, **dadurch gekennzeichnet, dass** in Formel (I) die Zahl j > 1, die Zahl i > 1 ist wobei i teilerfremd zu n₂ sowie j teilerfremd zu n₁ sind.

Für eine preiswerte Herstellung ist eine Verzahnung bevorzugt, bei der die Rührblätter eine über den Radius konstante Dicke haben. Dann können die Rührblätter z.B. aus Blech geformt werden.

Weiterhin wird eine preiswerte Herstellung erleichtert, wenn die Anzahl der Rührarme gering ist. Dies wird für eine bevorzugte Bauform der oben genannten Art dann erreicht, wenn in Formel (I) i > 1 und j = 1 sind.

Wenn i teilerfremd zu n₂ gewählt wird, bleibt die vollständige Abreinigung der Mantelflächen des exzentrischen kleineren Rotors erhalten.

Die Zahl der Rührblätter wird reduziert für j > 1. Mit j teilerfremd zu n₁ bleibt die Abreinigung der Rührarme des zentrischen Rotors erhalten. Die Rührwelle des kleineren Rotors wird jedoch nicht mehr vollständig abgereinigt.

In einer weiteren Variante des Mischers ist das Antriebsmittel für den exzentrischen Rührer auf der entgegengesetzten Stirnseite des Gehäuses zum Antriebsmittel des zentrischen Rührers angeordnet.

Besonders bevorzugt ist ein Mischer, bei dem die Rührblätter und die Rührarme einander bei ihrer durch die Antriebsmittel bewirkten Rotation mit Ausnahme ihrer Stirnseiten gegenseitig vollständig überstreichen, soweit sie nicht von der Innenwand des Gehäuses überstrichen werden. Wenn es auf eine möglichst vollständige Selbstreinigung des Mischers nicht ankommt, sondern nur die besonders kurze Mischzeit ausgenutzt werden soll, kann die Geometrie des Mischers etwas vereinfacht werden. Z.B. können konkave oder konvexe Flächen durch gerade Flächen angenähert werden.

Eine stabile Bauform weist auch ein bevorzugter Mischer auf, **dadurch gekennzeichnet, dass** zusätzliche Rührarme auf der Unterseite der Querbalken angeordnet sind, und dass mindestens ein zusätzlicher exzentrischen Rührer im Bereich unterhalb der Querbalken im Gehäuse angeordnet ist. Bei gleicher Behälterhöhe wird die Länge der Rührarme halbiert.

Sollen bei teilgefülltem Betrieb des Mischers alle produktberührten Teile kinematisch gereinigt werden, sollten die Querbalken des zentrischen Rührers im Gasraum angebracht werden. Entsprechend wird dann bevorzugt ein Antrieb der exzentrischen Welle von unten vorgesehen.

Bei ersten Versuchen mit Mischern der erfindungsgemäßen Rührergeömetrie zeigte sich, dass die Mischzeiten dieser Mischer gegenüber konventionellen, vergleichbaren Rührwerken (Wendelrührern) erheblich verkürzt sind.

Die Mischwirkung im Bereich der Querbalken ist weiter zu verbessern und die den Querbalken gegenüberstehende Gehäusewand kann von eventuellen Verunreinigungen freigehalten werden, wenn die Querbalken in einer bevorzugten Ausführung der Erfindung an ihrer zur Gehäusewand gerichteten Seite zusätzliche Nuten oder Kämme aufweisen, die eine Förderwirkung in radialer Richtung, d.h. in Richtung der Rührerwelle oder von dieser weg haben.

Das gleiche bewirkt eine entsprechende spiralförmige Geometrie der Querbalken, die in einer bevorzugten Ausführung der Erfindung angewendet wird.

Bevorzugt ist eine Variante des Mischers, **dadurch gekennzeichnet, dass** die Außenfläche der Rührarme gegenüber der Radialen zum zentrischen Rührer unter einem Winkel α von mindestens 10°, bevorzugt mindestens 20°, und kleiner 80°, besonders bevorzugt mindestens 30° und kleiner 60° angestellt ist, sodass sie zur Innenwand des Gehäuses zeigt.

Hierdurch wird beim Antrieb der Rührer eine Förderrichtung nach außen, d.h. in Richtung der Gehäusewand erreicht.

In einer weiteren bevorzugten Variante des Mischers können an der Innenwand des Gehäuses Heiz- oder Kühlelemente angebracht sein.

Ansonsten kann das Gehäuse auch an sich mit den bekannten üblichen Kühl- oder Heizeinrichtungen versehen sein, z.B. mit einem von Wärmeträgern durchströmbaren Doppelmantel, elektrischen Heizwendeln etc.

Der erfindungsgemäße Mischer eignet sich für beliebige Mischaufgaben in der chemischen Prozesstechnik, gegebenenfalls auch als Reaktor für gerührte Reaktionen.

Das Gehäuse muss nicht mit den erfindungsgemäßen Einbauten vollständig versehen sein. Es kann z.B. für bestimmte Prozesse (Entgasung) ein Gasraum über den Rührereinbauten freigehalten sein.

Besonders bevorzugt ist ein Mischer, bei dem die Rührarme des zentrischen Rührers an dem jeweils einen Ende über Querbalken mit der Antriebswelle verbunden sind, während die jeweils anderen Enden über einen Verstärkungsring miteinander verbunden sind.

Durch diese Verbindung mit einem Ring entsteht eine steife Rahmenstruktur, so dass höherviskose Produkte bearbeitet werden können (als ohne Verstärkungsring).

Die Erfindung wird nachstehend anhand der Figuren beispielhaft näher erläutert.

Es zeigen
- Figur 1a: die Vorderansicht eines erfindungsgemäßen Mischers; das Gehäuse 1 ist geschnitten dargestellt
- Figur 1b: die Seitenansicht des Mischers aus Figur 1a, das Gehäuse ist wiederum geschnitten dargestellt
- Figur 1c: eine Draufsicht des Mischers aus Figur 1a, das Gehäuse ist wiederum geschnitten dargestellt
- Figur 2: die isometrische Darstellung der Rührer des Mischers aus Figur 1a
- Figur 3: Schnittbilder des Mischers aus Figur 1a gemäß der Linie A-A in Figur 1a zu verschiedenen Zeitpunkten während einer halben Umdrehung des größeren Rotors
- Figur 4: die isometrische Darstellung der Rotoren einer Mischervariante, ähnlich den in Figur 1a gezeigten, in dem jedoch bei dem kleineren exzentrischen Rotor nur zwei Rührblätter vorhanden sind.
- Figur 5: den Schnitt gemäß Linie A-A in Fig. 1a durch einen Mischer nach Figur 4. Die relative Lage des kleineren Rotors im Verhältnis zum zentrischen Rotor wurde zu verschiedenen Zeitpunkten im Verlaufe mehrerer Umdrehungen eingezeichnet (Darstellung der Relativbewegungen)
- Figur 6: die isometrische Darstellung der Rotoren eines Mischers mit Antrieb des exzentrischen Rührers von unten
- Figur 7: eine Ausführung des Mischers mit zusätzlichem Versteifungsring
- Figur 8: eine Ausführungsvariante des Mischers nach Figur 1a, jedoch mit einem Rührarm und einem Rührblatt
- Figur 9: eine weitere Ausführung des Mischers mit zentral angeordneten Querbalken und darüber und darunter angeordneten Rührarmen
- Figur 10: eine Mischervariante mit zwei exzentrischen Rührern
- Figur 11: einen Radialschnitt durch einen Mischer ähnlich Fig. 4 jedoch mit blattförmigen Rührarmen, die einen rechteckigen Querschnitt haben.

### Beispiele

### Beispiel 1

Figuren 1a, b, c zeigen einen erfindungsgemäßen Mischer in Vorder-, Seitenansicht und Draufsicht, jeweils bei geschnitten dargestelltem Gehäuse 1.

Wiedergegeben ist das zylindrische Gehäuse 1, der zentrische Rührer 2 mit einer Welle 6 an der zwei Querbalken 7 angebracht sind, die die wendelförmigen Rührarme 8, 9 tragen und der exzentrische Rührer 3 mit einer Welle 11 an der sechs helixförmige Rührblätter 12 angeordnet sind. Ein Einlass 4 und ein Auslass 5 sind am Kopf bzw. Boden des Gehäuses 1 angebracht. Die Antriebsaggregate für die Rührer 2, 3 sind nicht gezeichnet.

Die Rührblätter 12 haben eine über den Radius gesehen näherungsweise konstante Dicke. (Im Radialschnitt ist die Dicke konstant, entsprechend nimmt sie senkrecht zum Blech zur Rotormitte zu.)

Mit n₁ der Anzahl der Rührarme 8, 9, n₂ der Anzahl der Rührblätter 12, ω₁ der Drehzahl der zentrischen Welle, ω₂ der Drehzahl der exzentrischen Welle und i und j natürlichen Zahlen gilt nach Formel (I): $\frac{{ω}_{1}}{{ω}_{2}} = \frac{{n}_{2} ⁢ j}{{n}_{1} ⁢ i}$

Dabei ist im vorliegenden Fall eine Rührergeometrie gewählt, bei der die Zahlen
n₁ = 2,
n₂ = 6,
i = 7,
j = 1 bedeuten.

Die Ziffer i ist teilerfremd zu n₂.

Figur 2 zeigt die Rührer 2 und 3 in einer isometrischen Projektion.

Figur 3 zeigt einen Radialschnitt durch den Mischer gemäß Linie A-A in Figur 1 in 15 verschiedenen Momentaufnahmen der Rotation der beiden Wellen. Angegeben ist der jeweilige Rotationswinkel des zentrischen Rührers 2.

### Beispiel 2

Figur 4 zeigt eine Variante des Mischers nach Figur 1 und 2, jedoch sind auf dem exzentrischen Rührer 3' vier der Rührblätter 12 entfernt. Es gilt wieder: $\frac{{ω}_{1}}{{ω}_{2}} = \frac{{n}_{2} ⁢ j}{{n}_{1} ⁢ i}$

Dabei ist hier
n₁ = 2,
n₂ = 2,
i = 7,
J = 3.

Die Zahl i ist teilerfremd zu n₂; j ist teilerfremd zu n₁.

Figur 5 zeigt einen Radialschnitt durch einen Mischer nach Figur 4 in übereinander gezeichneten Momentaufnahmen. Der größere Rührer 2 wurde festgehalten. Die relative Lage des kleineren Rührers 3' wurde zu verschiedenen Zeitpunkten im Verlaufe mehrerer Umdrehungen eingezeichnet.

Figur 10 gibt eine Abwandlung der Mischerform nach Figur 4 wieder, in der im Querschnitt zwei exzentrische Rührer 3" und 3''' mit einem zentrischen Rührer 2 kombiniert sind.

### Beispiel 3

Figur 6 zeigt eine Ausführung des Mischers mit drei Querbalken 7 und drei Rührarmen 8, 9, 9'.

Für die Rotoren in Figur 6 gilt folgende Beziehung: $\frac{{ω}_{1}}{{ω}_{2}} = \frac{{n}_{2} ⁢ j}{{n}_{1} ⁢ i}$

Dabei ist
n₁ = 3,
n₂ = 2,
i=5,
j=4.

Die Zahl i ist teilerfremd zu n₂; j ist teilerfremd zu n₁.

Der Antrieb des exzentrischen Rotors erfolgt von unten.

### Beispiel 4

Figur 7 zeigt die Rührer eines erfindungsgemäßen Mischers, bei dem die Rührarme des zentrischen Rührers an dem jeweils einen Ende über Querbalken 7 mit der Antriebswelle 6 verbunden sind, während die jeweils anderen Enden über einen Verstärkungsring 13 miteinander verbunden sind.

Durch diese Verbindung mit einem Ring 13 entsteht eine steife Rahmenstruktur, so dass mit dem Mischer Produkte mit höherer Viskosität bearbeitet werden können als ohne Verstärkungsring.

Das Drehzahlverhältnis beträgt hier 2:5. Der zentrische Rührer trägt 3 Rührarme, der exzentrische Rührer 3' drei Rührblätter.

Für die Rotoren in Figur 7 gilt auch die Beziehung: $\frac{{ω}_{1}}{{ω}_{2}} = \frac{{n}_{2} ⁢ j}{{n}_{1} ⁢ i}$

Dabei ist
n₁ = 3,
n₂ = 3,
i=5,
j = 2.

Die Ziffer i ist teilerfremd zu n₂; j ist teilerfremd zu n₁.

### Beispiel 5

Figur 8 gibt die Rührerkombination eines Mischers mit nur einem Rührarm 8' und einem Rührblatt 12' auf den exzentrischen Rührer 3 wieder.

In Figur 9 ist eine Variante zum Mischer nach Figur 6 wiedergegeben, bei dem die Querbalken 7 zusätzlich auf ihrer Unterseite weitere Rühranne 18, 19, 20 tragen. Im unteren Teil der Anordnung ist ein weiterer exzentrischer Rührer 3" angebracht, der in die Rührarme 18, 19, 20 eingreift und von unten angetrieben wird.

### Beispiel 6

Figur 11 zeigt einen Radialschnitt durch die Rührer 2, 3 einer Variante des erfindungsgemäßen Mischers. Der Aufbau dieses Mischers entspricht grundsätzlich der in Figur 4 gezeigten Ausführung, jedoch sind die Rührarme 28, 29 blattförmig gestaltet und haben einen rechteckigen Querschnitt. Das Drehzahlverhältnis der Wellen 6 und 11 beträgt 1:2. Der zentrische Rührer 2 trägt zwei Rührarme 28, 29, die blattförmig gestaltet sind, der exzentrische Rührer 3 trägt zwei Rührblätter 22. Die Außenfläche der Rührarme 28, 29 ist jeweils unter einem Winkel α=45° gegenüber der Radialen angestellt.

Diese Form der Rührer 2, 3 ist besonders geeignet für die Anordnung innerhalb eines Behälters, der an der Innenwand Heiz- oder Kühlschlangen 23 besitzt. Wird die Rotationsrichtung so eingestellt, dass der zentrische Rührer 2 nach außen fördert, wird eine intensive Anströmung der Heiz-/Kühlschlangen 23 erreicht. Hierdurch verbessert sich der Wärmeübergang zum Mischgut.

## Patentansprüche

1. Mischer mindestens umfassend Gehäuse (1) mit einer Befüll- (4) und Entleeröffnung (5), zwei gleichsinnig rotierende Rührer (2) und (3) und Antriebsmittel zur Bewegung der Rührer (2) und (3),
wobei ein Rührer (2) zentrisch im Gehäuse (1) angeordnet ist, wobei der Rührer (2) mindestens aus einer Antriebswelle (6), daran angebracht mindestens einem bevorzugt mindestens zwei Querbalken (7) und mindestens jeweils einem, an diesem Querbalken (7) jeweils endständig angebrachten Rührarm (8, 9) besteht,
wobei der andere Rührer (3) mindestens aus einer Antriebswelle (11) und einem oder mehreren Rührblättern (12) besteht und im Gehäuse (1) exzentrisch angeordnet ist,
, d**dadurch gekennzeichnet, dass** im Verlaufe der durch die Antriebsmittel bewirkte Rotation der Rührer (2) und (3) die Rührblätter (12) und die Rührarme (8, 9) sich einander mit Ausnahme ihrer Stirnseiten gegenseitig überstreichen, soweit sie nicht von der Innenwand des Gehäuses (1) überstrichen werden.

2. Mischer nach Anspruch 1, **dadurch gekennzeichnet, dass** die Rührblätter (12) und die Rührarme (8, 9) wendelförmig ausgebildet sind.

3. Mischer nach Anspruch 2, **dadurch gekennzeichnet, dass** die Wendelung der Rührblätter (12) und Rührarme (8, 9) entweder beide rechtsgängig oder beide linksgängig ist.

4. Mischer nach einem der Ansprüche 1 bis 3, **dadurch gekennzeichnet, dass** die Symmetrie der Rührer (2) und (3) im Bezug auf die Drehzahl ihrer Wellen (6) und (11) der folgenden mathematischen Beziehung (I): $\frac{{ω}_{1}}{{ω}_{2}} = \frac{{n}_{2} ⁢ j}{{n}_{1} ⁢ i}$
gehorcht,
in der n₁ die Rotationssymmetrie des zentrischen Rührers (2), n₂ die Rotationssymmetrie eines eingreifenden exzentrischen Rührers (3), ω₁ die Drehzahl der zentrischen Welle (8), ω₂ der Drehzahl der exzentrischen Welle (9) bedeuten und i, j natürliche Zahlen sind.

5. Mischer nach Anspruch 4, **dadurch gekennzeichnet, dass** die Zahlen j = 1, i = 1 bedeuten.

6. Mischer nach Anspruch 4, **dadurch gekennzeichnet, dass** die Zahl j = 1 und i > 1 ist, wobei i teilerfremd zu n₂ ist.

7. Mischer nach Anspruch 4, **dadurch gekennzeichnet, dass** die Zahl j > 1, die Zahl i > 1 ist wobei i teilerfremd zu n₂ sowie j teilerfremd zu n₁ sind.

8. Mischer nach einem der Ansprüche 1 bis 7, **dadurch gekennzeichnet, dass** die Rührblätter (12) über ihren Radius eine konstante Dicke aufweisen.

9. Mischer nach einem der Ansprüche 1 bis 8, **dadurch gekennzeichnet, dass** das Antriebsmittel für den exzentrischen Rührer (3) auf der entgegengesetzten Seite des Gehäuses (1) zum Antriebsmittel des zentrischen Rührers (2) angeordnet ist.

10. Mischer nach einem der Ansprüche 1 bis 9, **dadurch gekennzeichnet, dass** die Rührblätter (12) und die Rührarme (8, 9) einander mit Ausnahme ihrer Stirnseiten gegenseitig vollständig überstreichen, soweit sie nicht von der Innenwand des Gehäuses (1) überstrichen werden.

11. Mischer nach einem der Ansprüche 1 bis 10, **dadurch gekennzeichnet, dass** die Rührarme (8, 9) des zentrischen Rührers (2) an ihren Enden über einen Verstärkungsring (13) miteinander verbunden sind.

12. Mischer nach einem der Ansprüche 1 bis 11, **dadurch gekennzeichnet, dass** zusätzliche Rührarme (8', 9') auf der Unterseite der Querbalken (7) angeordnet sind, und dass mindestens ein zusätzlicher exzentrischen Rührer (3') im Bereich unterhalb der Querbalken (7) im Gehäuse (1) angeordnet ist.

13. Mischer nach einem der Ansprüche 1 bis 12, **dadurch gekennzeichnet, dass** die Querbalken (7) eine spiralförmige Geometrie aufweisen, die eine radiale Förderung bei der Rotation der Rührer (2, 3) bewirken.

14. Mischer nach einem der Ansprüche 1 bis 11, **dadurch gekennzeichnet, dass** auf der der Gehäuseinnenwand zugewandte Seite der Querbalken (7) Nuten oder Kämme vorgesehen sind, die eine radiale Förderung bei der Rotation der Rührer (2, 3) bewirken.

15. Mischer nach einem der Ansprüche 1 bis 14, **dadurch gekennzeichnet, dass** die Außenfläche der Rührarme (8, 9) gegenüber der Radialen zum zentrischen Rührer (2) unter einem Winkel α von mindestens 10° bevorzugt mindestens 20° und kleiner 80°, besonders bevorzugt mindestens 30° und kleiner 60° angestellt ist.

16. Mischer nach einem der Ansprüche 1 bis 15, **dadurch gekennzeichnet, dass** an der Innenwand des Gehäuses (1) Heiz- oder Kühlelemente (23) angebracht sind.

## Claims

1. Mixer at least comprising housing (1) with a filling (4) and emptying opening (5), two corotating stirrers (2) and (3) and drive means for moving the stirrers (2) and (3), one stirrer (2) being arranged centrally in the housing (1), the stirrer (2) comprising at least one drive shaft (6), at least one, preferably at least two, transverse beams (7) fitted on the latter and at least in each case one stirring arm (8, 9) fitted on this transverse beam (7), in each case at the ends, the other stirrer (3) comprising at least one drive shaft (11) and one or more stirring blades (12) and being arranged eccentrically in the housing (1), **characterized in that,** in the course of the rotation of the stirrers (2) and (3) brought about by the drive means, the stirring blades (12) and the stirring arms (8, 9) brush over one another with the exception of their end faces, unless they are brushed over by the inside wall of the housing (1).

2. Mixer according to Claim 1, **characterized in that** the stirring blades (12) and the stirring arms (8, 9) are formed in a helical manner.

3. Mixer according to Claim 2, **characterized in that** the helixing of the stirring blades (12) and stirring arms (8, 9) is either both right-handed or both left-handed.

4. Mixer according to one of Claims 1 to 3, **characterized in that** the symmetry of the stirrers (2) and (3) with respect to the rotational speed of their shafts (6) and (11) obeys the following mathematical relationship (I): $\frac{{ω}_{1}}{{ω}_{2}} = \frac{{n}_{2} ⁢ j}{{n}_{1} ⁢ i}$
in which n₁ denotes the rotational symmetry of the central stirrer (2), n₂ denotes the rotational symmetry of an engaging eccentric stirrer (3), ω₁ denotes the rotational speed of the central shaft (8), ω₂ denotes the rotational speed of the eccentric shaft (9) and i, j are natural numbers.

5. Mixer according to Claim 4, **characterized in that** the numbers mean j = 1, i = 1.

6. Mixer according to Claim 4, **characterized in that** the number j is = 1 and i is > 1, with i being prime to n₂.

7. Mixer according to Claim 4, **characterized in that** the number j is > 1, the number i is > 1 with i being prime to n₂ and j being prime to n₁.

8. Mixer according to one of Claims 1 to 7, **characterized in that** the stirring blades (12) have a constant thickness over their radius.

9. Mixer according to one of Claims 1 to 8, **characterized in that** the drive means for the eccentric stirrer (3) is arranged on the opposite side of the housing (1) from the drive means of the central stirrer (2).

10. Mixer according to one of Claims 1 to 9, **characterized in that** the stirring blades (12) and the stirring arms (8, 9) brush completely over one another with the exception of their end faces, unless they are brushed over by the inside wall of the housing (1).

11. Mixer according to one of Claims 1 to 10, **characterized in that** the stirring arms (8, 9) of the central stirrer (2) are connected to one another at their ends via a reinforcing ring (13).

12. Mixer according to one of Claims 1 to 11, **characterized in that** additional stirring arms (8', 9') are arranged on the underside of the transverse beams (7), and **in that** at least one additional eccentric stirrer (3') is arranged in the housing (1) in the region beneath the transverse beams (7).

13. Mixer according to one of Claims 1 to 12, **characterized in that** the transverse beams (7) have a spiral geometry, which brings about a radial conveyance during the rotation of the stirrers (2, 3).

14. Mixer according to one of Claims 1 to 11, **characterized in that** grooves or ridges, which bring about a radial conveyance during the rotation of the stirrers (2, 3), are provided on the side of the transverse beams (7) facing the inside wall of the housing.

15. Mixer according to one of Claims 1 to 14, **characterized in that** the outer surface of the stirring arms (8, 9) is set with respect to the radial to the central stirrer (2) at an angle α of at least 10°, preferably at least 20°, and less than 80°, particularly preferably at least 30° and less than 60°.

16. Mixer according to one of Claims 1 to 15, **characterized in that** heating or cooling elements (23) are provided on the inside wall of the housing (1).

## Revendications

1. Mélangeur comprenant au moins un boîtier (1) avec une ouverture de remplissage (4) et une ouverture d'évacuation (5), deux agitateurs (2) et (3) tournant dans le même sens et des moyens d'entraînement pour mouvoir les agitateurs (2) et (3), dans lequel un agitateur (2) est disposé au centre dans le boîtier (1), dans lequel l'agitateur (2) se compose au moins d'un arbre d'entraînement (6), d'au moins une et de préférence d'au moins deux traverses (7) montées sur celui-ci et d'au moins un bras d'agitation (8, 9) installé chaque fois à l'extrémité de ces traverses (7), dans lequel l'autre agitateur (3) se compose au moins d'un arbre d'entraînement (11) et d'une ou de plusieurs lames d'agitation (12) et est disposé en position excentrique dans le boîtier (1), **caractérisé en ce que,** au cours de la rotation des agitateurs (2) et (3) provoquée par les moyens d'entraînement, les lames d'agitation (12) et les bras d'agitation (8, 9) se recouvrent mutuellement, à l'exception de leurs faces frontales, dans la mesure où ils ne sont pas recouverts par la paroi intérieure du boîtier (1).

2. Mélangeur selon la revendication 1, **caractérisé en ce que** les lames d'agitation (12) et les bras d'agitation (8, 9) sont réalisés en forme d'hélices.

3. Mélangeur selon la revendication 2, **caractérisé en ce que** l'hélice des lames d'agitation (12) et l'hélice des bras d'agitation (8, 9) sont toutes les deux à pas à droite ou toutes les deux à pas à gauche.

4. Mélangeur selon l'une quelconque des revendications 1 à 3, **caractérisé en ce que** la symétrie des agitateurs (2) et (3) par rapport à la vitesse de rotation de leurs arbres (6) et (11) obéit à la relation mathématique suivante (I): $\frac{{ω}_{1}}{{ω}_{2}} = \frac{{n}_{2} ⁢ j}{{n}_{1} ⁢ i}$
dans laquelle n₁ est la symétrie de rotation de l'agitateur central (2), n₂ est la symétrie de rotation d'un agitateur excentrique engagé (3), ω₁ est la vitesse de rotation de l'arbre central (8), ω₂ est la vitesse de rotation de l'arbre excentrique (9), et i, j sont des nombres naturels.

5. Mélangeur selon la revendication 4, **caractérisé en ce que** les nombres valent j = 1, i = 1.

6. Mélangeur selon la revendication 4, **caractérisé en ce que** les nombres valent j = 1 et i > 1, dans lequel i est premier par rapport à n₂.

7. Mélangeur selon la revendication 4, **caractérisé en ce que** le nombre j > 1, le nombre i > 1, dans lequel i est premier par rapport à n₂ et j est premier par rapport à n₁.

8. Mélangeur selon l'une quelconque des revendications 1 à 7, **caractérisé en ce que** les lames d'agitation (12) présentent une épaisseur constante sur leur rayon.

9. Mélangeur selon l'une quelconque des revendications 1 à 8, **caractérisé en ce que** le moyen d'entraînement de l'agitateur excentrique (3) est disposé sur le côté du boîtier (1) opposé au moyen d'entraînement de l'agitateur central (2).

10. Mélangeur selon l'une quelconque des revendications 1 à 9, **caractérisé en ce que** les lames d'agitation (12) et les bras d'agitation (8, 9) se recouvrent mutuellement en totalité, à l'exception de leurs faces frontales, dans la mesure où ils ne sont pas recouverts par la paroi intérieure du boîtier (1).

11. Mélangeur selon l'une quelconque des revendications 1 à 10, **caractérisé en ce que** les bras d'agitation (8, 9) de l'agitateur central (2) sont reliés l'un à l'autre à leurs extrémités par une bague de renforcement (13).

12. Mélangeur selon l'une quelconque des revendications 1 à 11, **caractérisé en ce que** des bras d'agitation supplémentaires (8', 9') sont disposés sur le côté inférieur des traverses (7), et **en ce qu'**au moins un agitateur excentrique supplémentaire (3') est disposé dans la région située en dessous des traverses (7) dans le boîtier (1).

13. Mélangeur selon l'une quelconque des revendications 1 à 12, **caractérisé en ce que** les traverses (7) présentent une géométrie en forme de spirale, qui provoque un transport radial lors de la rotation des agitateurs (2, 3).

14. Mélangeur selon l'une quelconque des revendications 1 à 11, **caractérisé en ce qu'**il est prévu sur le côté des traverses (7) tourné vers la paroi intérieure du boîtier des rainures ou des crêtes, qui provoquent un transport radial lors de la rotation des agitateurs (2, 3).

15. Mélangeur selon l'une quelconque des revendications 1 à 14, **caractérisé en ce que** la surface extérieure des bras d'agitation (8, 9) est réalisée avec un angle α d'au moins 10°, de préférence d'au moins 20° et inférieur à 80°, et de préférence encore d'au moins 30° et inférieur à 60°, par rapport à la radiale de l'agitateur central (2).

16. Mélangeur selon l'une quelconque des revendications 1 à 15, **caractérisé en ce que** des éléments de chauffage ou de refroidissement (23) sont installés sur la paroi intérieure du boîtier (1).
